# EUROPÄISCHE PATENTANMELDUNG

(11) **EP 4 620 349 A1**
(43) Veröffentlichungstag der Anmeldung: **24.09.2025**
(21) Anmeldenummer: 25163858.1
(22) Anmeldetag: 14.03.2025
(51) Int. Cl.: A45D 26/00

(54) **APPLIKATOR ZUM AUFSCHMELZEN UND AUF SCHMELZTEMPERATUR HALTEN EINES SCHMELZFÄHIGEN FESTSTOFFS SOWIE ZUM AUFTRAGEN DES AUFGESCHMOLZENEN SCHMELZFÄHIGEN FESTSTOFFS ALS ENTHAARUNGSZUSAMMENSETZUNG**

(30) Priorität: 18.03.2024 DE 102024107632
(71) Anmelder: Wax in the City GmbH, 10707 Berlin (DE)
(72) Erfinder: Margreiter, Christine, 14197 Berlin (DE)
(74) Vertreter: FARAGO Patentanwälte GmbH

(57) **Zusammenfassung**

Die Erfindung betrifft einen Applikator zum Aufschmelzen und auf Schmelztemperatur halten eines schmelzfähigen Feststoffs sowie zum Auftragen des aufgeschmolzenen schmelzfähigen Feststoffs als Enthaarungszusammensetzung, ein System umfassend ein oder mehrere solcher Applikatoren und eine Basisstation geeignet zum Aufnehmen des Applikators oder einer Mehrzahl der Applikatoren, einen schmelzfähigen Feststoff, der in geschmolzener Form als Enthaarungszusammensetzung mit dem Applikator auf die Oberfläche aufgebracht werden kann und ein Verfahren zum Epilieren einer Oberfläche mit einer Enthaarungszusammensetzung mit dem erfindungsgemäßen Applikator und dem schmelzfähigen Feststoff zur Zubereitung der Enthaarungszusammensetzung. Ein erfindungsgemäßer Applikator zum Aufschmelzen und auf Schmelztemperatur halten eines schmelzfähigen Feststoffs sowie zum Auftragen des aufgeschmolzenen schmelzfähigen Feststoffs als Enthaarungszusammensetzung auf eine Oberfläche umfasst eine Unterkonstruktion zur Aufnahme einer Aufbewahrungseinheit für den schmelzfähigen Feststoff beziehungsweise die Enthaarungszusammensetzung mit einer Betätigungsvorrichtung, wobei die Aufbewahrungseinheit eine Heizeinheit aufweist, wobei der erfindungsgemäße Applikator weiter ein Gehäuse zur Aufnahme der Unterkonstruktion mit einem ersten Ende umfasst, wobei das Gehäuse an seinem ersten Ende einen Applikationsbereich aufweist, wobei im Inneren der Aufbewahrungseinheit ein Verschlusselement eines Schiebers angeordnet ist, wobei der Schieber über die Betätigungsvorrichtung zwischen einer Geschlossenstellung und einer Offenstellung bewegbar ist, wobei der schmelzfähige Feststoff in einem aufgeschmolzenen Zustand als Enthaaarungszusammensetzung bei Offenstellung des Schiebers aus der Aufbewahrungseinheit in den Applikationsbereich verbringbar ist und durch den Applikationsbereich auf die Oberfläche applizierbar ist.

## Beschreibung

### Gebiet der Erfindung

Die Erfindung betrifft einen Applikator zum Aufschmelzen und auf Schmelztemperatur halten eines schmelzfähigen Feststoffs sowie zum Auftragen des aufgeschmolzenen schmelzfähigen Feststoffs als Enthaarungszusammensetzung, ein System umfassend ein oder mehrere solcher Applikatoren und eine Basisstation geeignet zum Aufnehmen des Applikators oder einer Mehrzahl der Applikatoren, einen schmelzfähigen Feststoff, der in geschmolzener Form als Enthaarungszusammensetzung mit dem Applikator auf die Oberfläche aufgebracht werden kann und ein Verfahren zum Epilieren einer Oberfläche mit einer Enthaarungszusammensetzung mit dem erfindungsgemäßen Applikator und dem schmelzfähigen Feststoff zur Zubereitung der Enthaarungszusammensetzung.

### Hintergrund der Erfindung

Im Stand der Technik sind bisher nur wenige tragbare oder mobile Vorrichtungen für die Aufbereitung und Anwendung von kosmetischen Enthaarungszusammensetzungen für die Enthaarung mittels Epilation vorhanden. In vielen professionellen Enthaarungs- oder "Waxing"-Studios ist es üblich, wachsähnliche Zusammensetzungen, oft als "Wachs" oder "Wax" bezeichnet, für das Entfernen menschlicher Körperhaare zu verwenden. Bei der professionellen Epilationsenthaarung mittels wachsähnlicher Zusammensetzungen werden diese Zusammensetzungen üblicherweise beispielsweise in Töpfen auf Herd- oder Heizplatten, oder in spezifischen topfähnlichen Geräten erwärmt und von einer speziell ausgebildeten kosmetischen Fachkraft auf die Haut der Kunden aufgebracht und anschließend mitsamt von Haaren, die an der Zusammensetzung haften, entfernt.

Sowohl das Aufschmelzen bei der korrekten Temperatur als auch das Aufbringen der spezifischen Enthaarungszusammensetzung ist für den Laien zuhause nicht problem- und gefahrenlos durchzuführen. Zudem ist diese Enthaarungsmethode mit den vorliegenden Mitteln zur "Wachs"-Aufbereitung, Aufbringung und anschließender Epilation mit einer Reihe von Nachteilen verbunden. So können bei der Durchführung dieser bisher komplexen Enthaarungsmethode durch den Laien zuhause durch eine nicht fachmännisch überwachte Erwärmung der Enthaarungszusammensetzung, z.B. in offenen Töpfen, Paraffin- und/oder Wachsdämpfe abgegeben werden, welche in die Raum- und somit Atemluft übergehen. Auch ist das korrekte Temperieren der Enthaarungszusammensetzung nach dem Schmelzvorgang und vor der Auftragung auf die Haut für den Laien zuhause äußerst schwierig zu bewerkstelligen.

Es existieren im Stand der Technik grundsätzlich zwei unterschiedliche Methoden: Bei der ersten Methode wird ein Warmwachs meist in Form von Wachsperlen in einer topfförmigen Heizvorrichtung erwärmt und im schmelzflüssigen Zustand mit einem Spatel auf die zu enthaarende Hautpartie aufgetragen. Nach dem Erkalten des aufgetragenen Wachses liegt dieses in fester Form als Streifen auf der Haut auf und kann nun an einer Kante des Wachsstreifens gegriffen und mitsamt der vom flüssigen Wachs zuvor eingeschlossenen Haare abgezogen werden. Dabei ist das Auftragen mit dem Spatel aufwändig und verlangt viel Erfahrung, um das Wachs in einer Schichtdicke aufzutragen, die einerseits im erkalteten Zustand eine solche Festigkeit aufweist, dass sie sich als Ganzes von der Haut abziehen lässt, andererseits aber auch nicht zu dick ist, so dass sie sich ohne weitere Hilfsmittel in Form eines Abschälens abziehen lässt.

Bei der zweiten Methode liegt ein festes Wachs üblicherweise in einer Kartusche vor, das in einem Applikator auf Schmelztemperatur aufgeheizt und in dünnflüssigem Zustand mit dem Applikator auf die Haut aufgetragen wird. Allerdings weist die auf diese Art aufgetragene Wachsschicht nicht die erforderliche Festigkeit auf, um mitsamt der eingeschlossenen Haare von der Haut abgezogen werden zu können. Hierfür werden unmittelbar nach dem Auftrag des Wachses auf die Haut Verstärkungsstreifen beispielsweise aus Papier oder einem Gewebe in den Wachsstreifen eingedrückt, so dass Verstärkungsstreifen und Wachsstreifen einen Verbund bilden, der nach dem Erkalten des Wachses mitsamt der vom Wachs eingeschlossenen Haare von der Haut abgezogen werden kann. Bei dieser Methode ist zwar das Erwärmen und das Auftragen des Wachses einfacher als bei der ersten Methode. Allerdings benötigt diese Methode zum Abziehen zwingend einen Verstärkungsstreifen als Einmalprodukt. Darüber hinaus verlangt auch diese Methode Erfahrung im Auftrag des Wachses sowie der Verwendung des Verstärkungsstreifens. Diese Anwendung ist sehr aufwendig für den ungeübten Laien und verschleißt eine große Menge an Einmalartikeln, welche entsorgt werden müssen.

Aus dem europäischen Patent EP 0 766 938 B1 ist ein Gerät zum Aufschmelzen und Auftragen eines Enthaarungswaches bekannt, das einen Behälter mit einer Auslassöffnung und einem Mittel zum Erhitzen sowie eine mit dem Gehäuses verbundene Applikationseinheit umfasst, wobei das Erhitzungsmittel konfiguriert ist, um das Enthaarungswachs in dem Behälter zu schmelzen und die Applikationseinheit konfiguriert ist, um das Enthaarungswachs auf eine Oberfläche aufzubringen. Das Gerät ist für eine manuelle Handhabung geeignet.

Auch aus der internationalen Patentanmeldung WO 99/029207 ist ein Wachsapplikator zur Haarentfernung bekannt, der eine Wachspatrone mit einer in seinem Kopfteil angeordneten Rolle aufweist, wobei die Wachspatrone in eine elektrisch wärmeaktivierte Hülse eingesetzt wird, und das Ganze in den Körper des Applikators eingefügt wird, wobei eine der Seitenwände des Applikators dadurch in diesen integriert wird, dass sie abnehmbar befestigt ist, um als Abdeckung zu fungieren, wobei diese Wand eine gegenüber den anderen Wänden des Applikators komplementäre Form aufweist, so dass sie, wenn eingesetzt, einen einzigen Körper darstellt. Diese abnehmbare Wand kann mit Temperatursensoren und/oder Betrachtungsfenstern und Sensoren und/oder Betrachtungsfenstern ausgestattet sein, um die Eigenschaften des in der Patrone enthaltenen Wachses zu zeigen. Durch die abnehmbare Wand kann die das Wachs enthaltende Wachspatrone durch einen einfachen Zugang von der Seite her eingesetzt werden.

Weiter ist aus der internationalen Patentanmeldung WO 96/000021 ein Wachsapplikator zur Haarentfernung bekannt, umfassend einen Körperabschnitt mit einem Montageteil, um den Körperabschnitt auf einem Wachsbehälter so zu befestigen, dass er sich außerhalb des Wachsapplikators erstreckt, einem Strömungsdurchlass, der vom Montageteil zu einem Auslass mit dünner länglicher Gestalt führt, sowie einem Verteilermittel, wobei sich das Verteilermittel aus einer Längsseite heraus und entlang der Längsseite des länglichen Auslasses als Fortsetzung einer Wand erstreckt, die den Auslass bildet, wobei das Verteilermittel eine Vorderkante aufweist, die über die Ebene des Auslasses hinaus angeordnet ist.

Bei allen bekannten Applikatoren besteht das Problem, dass sich das Wachs beim Auftragen nur schlecht dosieren lässt. Wird das Wachs zu hoch erhitzt, ist es sehr dünnflüssig und läuft nach, auch wenn bereits genug Wachs aufgetragen ist. Darüber hinaus hat das Wachs die Eigenschaft, stark haftend zu sein, was natürlich bezüglich des Haftens an Haaren erwünscht ist, andererseits aber dazu führt, dass es beim Erkalten auch an dem Applikator, insbesondere auch an den Austrittsöffnungen haftet und ein dichtes Verschließen dieser Austrittsöffnung unmöglich macht.

Somit ist es wünschenswert, wenn eine Lösung bereitgestellt werden könnte, die es einerseits ermöglicht, das Schmelzen des Wachses in einer temperaturüberwachten und verschlossenen Atmosphäre durchzuführen, ohne dass es zu einem Überhitzungs- und Verbrennungsrisiko oder einer Emissionsbelastung durch Wachs- oder Paraffindämpfe kommt. Andererseits sollte diese Lösung es dem Laien auch zuhause ermöglichen, die Enthaarungszusammensetzung mit einer hautverträglichen Temperatur korrekt aufzubringen und anschließen mitsamt den Haaren problemlos und möglichst rückstandsfrei zu entfernen. Diese Lösung sollte vorzugsweise auch ohne den Einsatz von zusätzlichen Einmalartikeln auskommen oder zumindest deren Einsatz minimieren.

### Zusammenfassung der Erfindung

Es ist eine Aufgabe der vorliegenden Erfindung, einen Applikator der eingangs beschriebenen Art zur Verfügung zu stellen, der die Nachteile aus dem Stand der Technik bekannter Applikatoren vermeidet oder zumindest minimiert. Der bereitzustellende Applikator soll in der Lage sein, eine Enthaarungszusammensetzung anwendungsbereit, d.h. mit einer entsprechenden Temperatur und Viskosität, bereitzustellen, so dass kosmetische Behandlungen, insbesondere Haarentfernungsbehandlungen am menschlichen Körper, effizient durch den Laien auch zuhause, vorzugsweise ohne den Einsatz von weiteren Hilfsmitteln oder Einmalartikeln, durchgeführt werden können. Der bereitzustellende Applikator soll darüber hinaus besonders emissionsarm arbeiten und die Ausbreitung von Paraffin- und/oder Wachsdämpfen verhindern oder zumindest minimieren.

Eine weitere Aufgabe der Erfindung ist es, ein System zum Epilieren menschlicher Haut zur Verfügung zu stellen.

Des Weiteren ist es Aufgabe der Erfindung, einen schmelzfähiger Feststoff zur Verwendung in dem erfindungsgemäßen System anzugeben.

Schließlich ist es Aufgabe der Erfindung, ein Verfahren zum Epilieren einer Oberfläche mit einer Enthaarungszusammensetzung mit dem erfindungsgemäßen Applikator und dem schmelzfähigen Feststoff zur Zubereitung der Enthaarungszusammensetzung anzugeben.

Die erste Aufgabe wird gelöst durch einen Applikator mit den Merkmalen des unabhängigen Anspruchs 1. Vorteilhafte Ausführungsformen des Applikators werden in den abhängigen Ansprüche 2 bis 8 beansprucht. Die zweite Aufgabe wird mit einem System gemäß dem nebengeordneten Anspruch 9 gelöst, während die dritte Aufgabe von einem schmelzfähiger Feststoff gemäß dem nebengeordneten Anspruch 10 gelöst wird. Die letzte Aufgabe wird durch ein Verfahren gemäß dem nebengeordneten Anspruch 11 gelöst.

Ein erfindungsgemäßer Applikator zum Aufschmelzen und auf Schmelztemperatur halten eines schmelzfähigen Feststoffs sowie zum Auftragen des aufgeschmolzenen schmelzfähigen Feststoffs als Enthaarungszusammensetzung auf eine Oberfläche umfasst eine Unterkonstruktion zur Aufnahme einer Aufbewahrungseinheit für den schmelzfähigen Feststoff beziehungsweise die Enthaarungszusammensetzung mit einer Betätigungsvorrichtung, wobei die Aufbewahrungseinheit eine Heizeinheit aufweist, wobei der erfindungsgemäße Applikator weiter ein Gehäuse zur Aufnahme der Unterkonstruktion mit einem ersten Ende umfasst, wobei das Gehäuse an seinem ersten Ende einen Applikationsbereich aufweist, wobei ein Verschlusselement eines Schiebers im Inneren der Aufbewahrungseinheit angeordnet ist, wobei der Schieber über die Betätigungsvorrichtung zwischen einer Geschlossenstellung und einer Offenstellung bewegbar ist, wobei der schmelzfähige Feststoff in einem aufgeschmolzenen Zustand als Enthaaarungszusammensetzung bei Offenstellung des Schiebers aus der Aufbewahrungseinheit in den Applikationsbereich verbringbar ist und durch den Applikationsbereich auf die Oberfläche applizierbar ist.

Zunächst sei ausdrücklich darauf hingewiesen, dass im Rahmen der hier vorliegenden Patentanmeldung unbestimmte Artikel und Zahlenangaben wie "ein", "zwei" usw. im Regelfall als "mindestens"-Angaben zu verstehen sein sollen, also als "mindestens ein...", "mindestens zwei..." usw., sofern sich nicht aus dem jeweiligen Kontext ausdrücklich ergibt oder es für den Fachmann offensichtlich oder technisch zwingend ist, dass dort nur "genau ein...", "genau zwei..." usw. gemeint sein können. Weiterhin sind alle Zahlenangaben sowie Angaben zu Verfahrensparametern und/oder Vorrichtungsparametern im technischen Sinne zu verstehen, d.h. als mit den üblichen Toleranzen versehen zu verstehen. Auch aus der expliziten Angabe der Einschränkung "wenigstens" oder "mindestens" o.ä. darf nicht geschlossen werden, dass bei der einfachen Verwendung von "ein", also ohne die Angabe von "wenigstens" o.ä., ein "genau ein" gemeint ist.

Unter einem **Applikator** wird hier eine Vorrichtung, insbesondere eine transportable und mit der Hand bedienbare Vorrichtung zur Epilation verstanden. Unter **Epilation** wird dabei eine Methode zur Haarentfernung verstanden, bei der das gesamte Haar mit dem Haarfollikel entfernt wird. Dadurch dauert es im Gegensatz zu der **Depilation,** bei der die Haare nur oberhalb der Haut entfernt werden, länger, bis die Haare wieder nachwachsen. Hier wird ein Applikator zur Epilation mittels einer Enthaarungszusammensetzung, die durch Aufschmelzen aus einem schmelzfähigen Feststoff gewonnen wird, beschrieben und beansprucht. Zu den schmelzfähigen Feststoffen gehören insbesondere **Warmwachse.** Warmwachse liegen bei Raumtemperatur als Feststoff vor und sind schmelzbar. Zur Epilation werden die Warmwachse aufgeschmolzen und die so gewonnene Enthaarungszusammensetzung auf die zu epilierende Hautpartie aufgetragen, um nach einer Abkühlungszeit, in der das Warmwachs wieder fest wird, mitsamt der Haare von der Haut abgezogen zu werden. Zu der Gruppe der Warmwachse sollen hier beispielsweise Wachs-Zubereitungen, wachshaltige-Zubereitungen oder eine Mischung zählen. Das Wachs kann natürlichen oder synthetischen Ursprungs sein. Das Wachs kann ein mikrokristallines Wachs als fossiles Wachs aus Erdöl, ein erdölbasiertes Paraffin und/oder ein Polymer-Material umfassen. Insbesondere kann das Wachs auch kolophoniumfrei sein.

Abhängig von den Dimensionen des erfindungsgemäßen Applikators, insbesondere der Aufbewahrungseinheit, können beispielsweise zwischen 50 - 150 g schmelzfähiger Feststoff, z.B. in einer Patronen-, Block-, Granulat-, Pellet- oder Kugelform, in die Aufbewahrungseinheit eingefüllt werden. Bei der Verwendung von schmelzfähigem Feststoff in Form von Granulat-, Pellet- oder Kugelform können vorzugweise bis zu 70 g schmelzfähiger Feststoff, bei der Verwendung von Patronen oder Blockformen vorzugweise bis zu 90 g schmelzfähiger Feststoff eingefüllt werden. Wenn der Feststoff in einer Block- oder "Patronen"-form vorliegt, sind die Dimensionen dieser Block- oder "Patronen"-form auf die inneren Dimensionen der Aufbewahrungseinheit abgestimmt bzw. angepasst, sodass mindestens ein Block oder eine Patrone des Feststoffs durch eine Öffnung der Aufbewahrungseinheit und des Gehäuses in diese eingefügt oder eingeschoben werden kann.

Der Begriff **Enthaarungszusammensetzung** bezeichnet hierbei den geschmolzenem Feststoff, der in Schichtform auf eine Oberfläche, beispielsweise die Haut eines Nutzers, zur nachfolgenden Haar-Epilation aufgebracht ist oder gerade aufgebracht wird. Die Schicht an aufgetragener Enthaarungszusammensetzung kann dabei beispielsweise 1 - 15 cm breit und 0,1 - 1 cm dick sein. Vorzugsweise ist die Schicht der aufgetragenen Enthaarungszusammensetzung zwischen 1 - 5 cm breit und 1 - 5 mm dick. Auch Schichtdicken von 0,75 mm, 1 mm, 2 mm, 3 mm, 4 mm, oder 5 mm oder Zwischenwerten sind je nach Anwendungsfall möglich. Die Schichtbreite der aufgetragenen Enthaarungszusammensetzung kann je nach Anwendungsfall auch zwischen 1 - 10 cm, 2 - 8 cm, 3 - 5 cm, oder 4 - 6 cm betragen. Die Aufbringungsbreite der Enthaarungszusammensetzung kann beispielsweise durch das Aufsetzen unterschiedlich ausgeführter Applikationseinheiten auf das erste Gehäuseende zwischen 1 - 4 cm variiert werden. Die Schichtdicke kann auch durch unterschiedliche Aufbringungsgeschwindigkeiten variiert werden. Diese kann von dem Nutzer moduliert werden, indem der Applikator während des Auftragungsprozesses langsamer oder schneller über die Oberfläche geführt wird. In bevorzugten Ausführungsformen besitzt die Schicht an aufgetragener Enthaarungszusammensetzung eine Konsistenz und eine Dicke, welche eine Entfernung der Enthaarungszusammensetzung zusammen mit den darin eingeschlossenen Haaren ohne zusätzliche Hilfsmittel ermöglicht. Die Dicke und Breite der aufgetragenen Schicht, welche eine Entfernung der Enthaarungszusammensetzung zusammen mit den darin eingeschlossenen Haaren ohne zusätzliche Hilfsmittel ermöglicht, kann abhängig von der Konsistenz und/oder der Zusammensetzung der Enthaarungszusammensetzung sein. Der erfindungsgemäße Applikator kann konfiguriert sein, um eine entsprechende Anpassung der Schmelztemperatur und/oder Applikationstemperatur der Enthaarungszusammensetzung vornehmen zu können, sodass eine durch die Applikationseinheit bestimmte Auftragsdicke der Zusammensetzung eine Entfernung der Enthaarungszusammensetzung zusammen mit den darin eingeschlossenen Haaren ohne zusätzliche Hilfsmittel ermöglicht. So kann besonders der Applikationsbereich und/oder die Auftrittsöffnung des erfindungsgemäßen Applikators konfiguriert sein, um eine Dicke und/oder Breite der aufgetragenen Schicht Enthaarungszusammensetzung bereitzustellen, welche eine Entfernung der Enthaarungszusammensetzung zusammen mit den darin eingeschlossenen Haaren ohne zusätzliche Hilfsmittel ermöglicht.

Unter dem Begriff **Applikationsbereich** soll hier der Bereich des Applikators verstanden werden, mit dem die Enthaarungszusammensetzung auf die Oberfläche aufgetragen, d.h. appliziert wird. Der Applikationsbereich kann sich dabei unmittelbar am ersten Ende des Gehäuses befinden und insbesondere einteilig mit dem Gehäuse ausgeführt sein. Der Applikationsbereich kann aber auch zumindest ein Teil einer Applikationseinheit sein, wobei die Applikationseinheit als separates und von dem Gehäuse getrenntes zusätzliches Teil an dem ersten Gehäuseende anbringbar ist. Der Applikationsbereich weist in jedem Fall eine Austrittsöffnung auf, durch die die Enthaarungszusammensetzung auf die Oberfläche austreten kann. Die Austrittsöffnung kann zumindest in ihrer Breite zur Auftragung der Enthaarungszusammensetzung auf die Oberfläche mit einer auf der Oberfläche gewünschten Breite verstellbar ausgeführt sein. Die Austrittsöffnung kann beispielsweise einen Schiebemechanismus umfassen, der eine Vergrößerung oder Verkleinerung der Austrittsöffnung mittels einer entlang der Austrittsöffnung verschiebbaren Blende ermöglicht. Die Blende kann dabei jede geeignete Form umfassen. Die Blende kann aus dem Material der Applikationseinheit oder aus einem anderen Material gefertigt sein. Dieses Material muss stabil gegenüber den Temperaturen der Enthaarungszusammensetzung ausgestaltet sein. Die Blende kann in den Oberflächenbereichen, die mit der Enthaarungszusammensetzung in Kontakt kommen können ebenso wie die Austrittsöffnung der Aufbewahrungseinheit auf ihrem Innenumfangsbereich, d.h. dem Oberflächenbereich, der mit der Enthaarungszusammensetzung in Kontakt kommen kann, mit einer Antihaftbeschichtung versehen sein. Eine solche Antihaftbeschichtung kann beispielsweise aus einer Silikon- oder Polytetrafluorethylenschicht oder einer Schicht aus einem anderen Werkstoff, der Antihafteigenschaften aufweist, bestehen. Andere bekannte und geeignete Materialien mit Antihafteigenschaften sind Emaille und Keramikmaterialien. Die Antihaftbeschichtung minimiert das Risiko, dass Enthaarungszusammensetzung an der entsprechenden Oberfläche haften bleibt und sich dort durch Abkühlen verfestigt, was zu einem undefinierten Abreißen des aufgetragenen Enthaarungszusammensetzungsstreifen beim Abheben des Applikators von der zu epilierenden Oberfläche beziehungsweise Haut führen kann.

Mit dem erfindungsgemäßen Applikator ist eine Haarentfernung mittels Epilation ohne zusätzliche Hilfsmittel und auch durch einem Nutzer ohne Expertenwissen durchführbar.

Der Begriff "Gehäuse" bezeichnet hierbei die äußere Umschließung des Applikators, zumindest um die Heizeinheit und die Aufbewahrungseinheit herum. Gegebenenfalls können weitere Komponenten vom Gehäuse umschlossen oder auf dem Gehäuse angeordnet sein. Das Gehäuse oder Teile des Gehäuses kann Materialien ausgewählt aus der Gruppe umfassend Kunststoffe, Metalle, Glas, Gummi, Glasfaser, Naturstoffe, Holz, Stoff, Edelmetalle, Stein oder Halbedelsteine, oder jeglicher Kombination aufweisen. Vorzugsweise bestehen das Gehäuse und/oder eine eventuelle Applikationseinheit aus PP/ABS.

Der Begriff **Heizeinheit** bezeichnet hier ein geeignetes Heizmittel, das mit direktem oder indirektem Wärmeübertrag in der Lage ist, den schmelzfähigen Feststoff in der Aufbewahrungseinheit zu schmelzen und auf Schmelztemperatur zu halten. Als ein Heizmittel mit direktem Wärmeübertrag wird ein Heizmittel bezeichnet, dass einen direkten Wärmekontakt mit dem schmelzfähigen Feststoff besitzt, beispielsweise ein Heizstab, der in den schmelzfähigen Feststoff hinein ragt. Als ein Heizmittel mit indirektem Wärmeübertrag wird ein Heizmittel bezeichnet, dass einen indirekten Wärmekontakt mit dem schmelzfähigen Feststoff besitzt. Solch ein indirekter Wärmekontakt kann beispielsweise vorliegen, wenn ein Heizmittel die Aufbewahrungseinheit von außen erwärmt und diese dann die Wärme mittels Wärmeleitung auf den sich in der Aufbewahrungseinheit befindlichen schmelzfähigen Feststoff überträgt. Eine optimale Konsistenz der Enthaarungszusammensetzung wird in bevorzugten Ausführungsformen besonders durch die Heizeinheit des Applikators und optional durch eine zusätzliche Heizeinheit in der Applikationseinheit ermöglicht, wobei mindestens eine der Heizeinheit(en) bevorzugter Weise durch einen Temperatursensor überwacht wird. Die Wärme der Heizeinheit kann beispielsweise durch außen auf dem Gehäuse aufgebrachte Isolationsschichten, beispielsweise aus Gummi oder Naturstoff, bei der Benutzung von der Hand des Benutzers abgeschirmt werden. Diese Konfigurationen ermöglicht eine gezielte Erwärmung und Aufschmelzung des schmelzfähigen Feststoffs und ein Halten der Temperatur der Enthaarungszusammensetzung innerhalb der Aufbewahrungseinheit, ohne dass entweichende Wärme die manuelle Handhabung des Gerätes beziehungsweise die Anwendung stört. Somit verhindert diese Konfiguration sowohl den Verlust von Wärmeenergie als auch eine mögliche Beeinträchtigung der komfortablen manuellen Handhabung des Applikators. Die Heizleistung der Heizeinheit kann zwischen 15 bis 40 Watt, vorzugsweise bis maximal 30 Watt, betragen.

Der Begriff **Aufbewahrungseinheit** bezeichnet hier die Komponente, in der der schmelzfähige Feststoff für die spätere Anwendung des Applikators aufbewahrt und in der der schmelzfähige Feststoff mittels der Heizeinheit geschmolzen wird und anschließend als Enthaarungszusammensetzung aufbewahrt und für die Auftragung auf eine Oberfläche durch den Applikationsbereich des Gehäuses oder eine Applikationseinheit vorgehalten wird. Die Aufbewahrungseinheit kann dabei aus jedem geeigneten Material gefertigt sein. Beispielsweise kann die Aufbewahrungseinheit zumindest teilweise aus Metall gefertigt sein, um einen guten Wärmeübertrag zu einer Heizeinheit mit indirektem Wärmeübertrag herzustellen. Es ist im Sinne der Erfindung bevorzugt, dass die Aufbewahrungseinheit aus einem oder mehreren Materialien ausgewählt aus der Gruppe Metall, Edelstahl, Edelmetall, oder hitzebeständige Kunststoffe gebildet wird. Besonders bevorzugt sind hierbei Aluminium oder AluminiumVerbindungen. Alternativ kann die Aufbewahrungseinheit aus einem thermisch isolierenden Material, beispielsweise einem dafür geeigneten Kunststoff hergestellt sein, wenn die Heizeinheit einen direkte Wärmeübertrag auf den schmelzfähigen Feststoff ermöglicht, beispielsweise als ein oder mehrere Heizstäbe, die in den schmelzfähigen Feststoff innerhalb der Aufbewahrungseinheit hinein ragen. Der geschmolzene Feststoff kann nach der Aufheizung aus der Aufbewahrungseinheit durch eine geeignete Öffnung oder Leitung in den Applikationsbereich des Applikators einfließen, wenn beispielsweise der Applikator kopfüber beziehungsweise mit dem ersten Ende des Gehäuses nach unten, d.h. im Wesentlichen in Richtung des Vektors der Erdgravitation, oder im Wesentliche3n waagerecht, d.h. senkrecht zum Gravitationsvektor, gehalten wird. Der Begriff **Oberfläche** bezeichnet hierbei jegliche Oberfläche, auf die die Enthaarungszusammensetzung aufgebracht werden kann. Bei der Anwendung des Applikators in der Haar-Epilation ist kann die Oberfläche die Haut des Nutzers sein, an dem die Haarentfernung durchgeführt werden soll.

Der Begriff **Applikationsbereich** bezeichnet hier einen Bereich am ersten Ende des Gehäuses, der auf geeignete Weise mit der Aufbewahrungseinheit verbunden ist, so dass der geschmolzene Feststoff als fließfähige Enthaarungszusammensetzung aus der Aufbewahrungseinheit in den Applikationsbereich eintreten kann, um von hier auf die Oberfläche aufgetragen zu werden. Dabei kann der Applikationsbereich Teil des Gehäuses sein, d.h. einteilig mit dem Gehäuse ausgeführt sein. Der Applikationsbereich kann aber auch als separates Teil, dass mit dem ersten Ende des Gehäuses verbindbar ist, ausgeführt sein. Dabei kann der Applikationsbereich beispielsweise an einer separaten Applikationseinheit angebracht sein, wobei diese Applikationseinheit mit dem ersten Ende des Gehäuses verbindbar, beispielsweise aufsteckbar, ist, um beispielsweise durch eine unterschiedliche Geometrie die aufbringbare Streifenbreite zu verändern. Das erste Gehäuseende und die Applikationseinheit können derart konfiguriert sein, dass sie vom Anwender, je nach gewünschter Auslaufbeziehungsweise Auftragsbreite der Enthaarungszusammensetzung, ausgetauscht werden kann.

Der erfindungsgemäße Applikator dient zum Aufbringen einer Schicht einer Enthaarungszusammensetzung aus einem schmelzfähigen Feststoffes, z.B. einer Schicht von Enthaarungswachs, mit der eine gleichmäßige Haarentfernung möglich gemacht wird, auf eine Oberfläche, beispielsweise einen zu epilierenden Bereich menschlicher Haut. Der erfindungsgemäße Applikator ermöglicht das Schmelzen und Aufbringen einer Enthaarungszusammensetzung in einer neuartigen Weise, so dass keine Emissionen in schädlicher Konzentration bei dem Aufschmelzen des schmelzfähigen Feststoffs und dem Auftragen der Enthaarungszusammensetzung in die Umgebung gelangen und die Epilation ohne zusätzliche Hilfsmittel, z.B. Applikationsspatel, oder Stoff-, Kunststoff- oder Papierstreifen/Blätter, zur Aufbringung und/oder Entfernung der aufgebrachten Schicht Enthaarungszusammensetzung und der darin eingeschlossenen Haare mitsamt der Haarfollikel durchführbar ist. Mit dem erfindungsgemäßen Applikator ist es möglich, ein Warmwachs auf einen engen Temperaturbereich zu erwärmen, der einen kontrollierten Auftrag der Enthaarungszusammensetzung auf eine Oberfläche in einer im Wesentlichen konstanten entsprechenden Schichtdicke ermöglicht, wobei nach dem Erkalten die Enthaarungszusammensetzungsschicht mitsamt der eingeschlossenen Haare mit ihren Haarfollikeln ohne weitere Hilfsmittel abgezogen werden kann.

Der erfindungsgemäße Applikator kann je nach Anwendung und Nutzer an verschiedenen Orten durch eine manuelle Handhabung verwendet werden und ist tragbar, so dass der Nutzer den Applikator ohne Mühen mit sich tragen und an einem anderen Ort bringen und dort benutzen kann.

Dadurch, dass sich das Verschlusselement des Schiebers im Inneren der Aufbewahrungseinheit befindet, ist dieses mit dem schmelzfähigen Feststoff bzw. der Enthaarungszusammensetzung gemeinsam beheizt, wodurch sich an dem Verschlusselement keine festen Wachspartikel bilden, wenn der schmelzfähige Feststoff aufgeschmolzen ist. Hierdurch dichtet das Verschlusselement in der Geschlossenstellung nach einer Öffnung zuverlässig ab, so dass keine Enthaarungszusammensetzung nach dem Schließen des Schiebers nachfließt und ein sauberer Abschluss des auf die Oberfläche aufgetragenen Enthaarungszusammensetzungsstreifens ausgebildet wird, der zum Abziehen von der Oberfläche gut greifbar und nach der Abkühlung die für ein Abziehen erforderliche Dicke und Festigkeit aufweist. Durch die Unterkonstruktion ist es möglich, das Verschlusselement des Schiebers im Inneren der Aufbewahrungseinheit zwischen der Geschlossenstellung einer Offenstellung zu bewegen, so dass der schmelzfähige Feststoff im aufgeschmolzenen Zustand als Enthaarungszusammensetzung aus der Aufbewahrungseinheit in den Applikationsbereich verbringbar ist und auf die Oberfläche aufgetragen werden kann.

Somit stellt der erfindungsgemäße Applikator eine kostengünstige und ressourcensparende Verbesserung gegenüber vorhandenen Aufbereitungssystemen und Applikationsmitteln für Enthaarungszusammensetzungen, wie Enthaarungswachs, dar. Der erfindungsgemäße Applikator vereinfacht somit überraschenderweise auch die Prozedur der Enthaarung, was eine weitere Verbesserung gegenüber den Systemen des Standes der Technik darstellt, welche für die Haarentfernung zusätzliche Hilfsmittel erfordern und somit für den privaten Nutzer wesentlich umständlicher anzuwenden sind. Insbesondere ist mit dem erfindungsgemäßen Applikator eine Epilation durch den nicht-fachmännischen Nutzer selbst möglich.

Der erfindungsgemäße Applikator ist besonders geeignet, um Haarentfernungen kosmetischer Art am menschlichen Körper, beispielsweise an den Beinen, am Rücken, den Achseln, der Intimzone, an bestimmten Gesichtspartien oder anderswo durchzuführen. Ferner ist der erfindungsgemäße Applikator besonders einfach zu bedienen und ermöglicht das kontrollierte und gefahrenlose Schmelzen des schmelzfähigen Feststoffs, welcher beispielsweise in Form von Patronen, Blocks, Granulat, Pellets oder in Kugelform vorliegt, sowie eine gefahrenlose und einfache Aufbringung der Enthaarungszusammensetzungen auf die zu enthaarende Hautpartie als die Oberfläche und eine anschließende unkomplizierte Epilation der behandelten Hautpartie. Im Fall von Pellets, Granulat oder Kugeln kann der schmelzfähige Feststoff leicht als Schüttgut in die Aufbewahrungseinheit eingefüllt werden. Im Falle der Blockform ist diese auf die Form der Aufbewahrungseinheit vorzugsweise angepasst, um den schmelzfähigen Feststoff möglichst ohne Lücken in die Aufbewahrungseinheit einzufüllen. In diesem Fall kann eine maximale Menge an schmelzfähigen Feststoff in die Aufbewahrungseinheit eingefüllt werden, die größer ist als bei einem schmelzbaren Feststoff in Pellet-, Kugel- oder Granulatform. Der schmelzfähige Feststoff könnte auch in Form von Kartuschen gefüllt mit schmelzfähigem Feststoff in die Aufbewahrungseinheit eingefüllt werden. Hierbei besitzt die Kartusche eine Öffnung in Richtung zum Applikationsbereich hin, damit nach der Erwärmung des schmelzfähigen Feststoffs die Enthaarungszusammensetzung die Kartusche verlassen und mit dem Applikationsbereich aufgetragen werden kann. Bei einer Verwendung von Kartuschen gefüllt mit schmelzfähigem Feststoff kann der Nutzer der schmelzfähigen Feststoff einfach und sauber in die Aufbewahrungseinheit nachfüllen. Das Material der Kartusche kann beispielsweise ein Material sein, aus dem auch die Aufbewahrungseinheit gefertigt ist

Das kompakte Format der erfindungsgemäßen Applikators ermöglich überdies eine einfache manuelle Anwendung. Zusammenfassend lassen sich alle Schritte der Enthaarung durch Epilation mittels der Enthaarungszusammensetzung mithilfe des erfindungsgemäßen Applikators in einer einfachen Anwendung durchführen, was eine signifikante Verbesserung im Vergleich zum Stand der Technik darstellt.

Der Applikator ist in der Lage, Wachszubereitungen mit einer Temperatur und Viskosität bereitzustellen, so dass kosmetische Behandlungen, insbesondere Haarentfernungsbehandlungen am menschlichen Körper, effizient durch den Laien zuhause durchgeführt werden können. Der Applikator ist darüber hinaus besonders emissionsarm und energiesparend und verhindert die Ausbreitung von Paraffin- und/oder Wachsdämpfen.

In einer vorteilhaften Ausführungsform weist der Applikationsbereich einen eine Antihaftbeschichtung aufweisenden Außenseitenbereich auf. Eine solche Antihaftbeschichtung kann beispielsweise aus einer Silikon- oder Polytetrafluorethylenschicht oder einer Schicht aus einem anderen Werkstoff, der Antihafteigenschaften aufweist, bestehen. Andere bekannte und geeignete Materialien mit Antihafteigenschaften sind Emaille und Keramikmaterialien. Durch die Antihaftbeschichtung kann der Applikator leicht über die Oberfläche gleiten. Die Haftung der aufgetragenen Enthaarungszusammensetzung, auch wenn diese abgekühlt ist, ist stark verringert oder sogar gänzlich aufgehoben, wodurch der Auftrag der Enthaarungszusammensetzung sehr gleichmäßig durchführbar und der Applikator sehr leicht von der Oberfläche abhebbar ist, wenn der Auftrag beendet werden soll, ohne dass es zu einem Anhaften von Enthaarungszusammensetzung, beispielsweise in Form von einem Fadenziehen, kommt.

Weiter kann das Gehäuse zumindest im Bereich der mindestens einen Heizeinheit mindestens eine Isolationsschicht umfassen, wodurch die in die Enthaarungszusammensetzung während des Aufheizens eingebrachte Wärme auch ohne aktives weiteres Heizen lange erhalten bleibt und somit die Temperaturkonstanz der Enthaarungszusammensetzung während des Auftragens optimiert ist. Die Isolationsschicht kann aus einem oder mehreren Materialien ausgewählt aus der Gruppe Kunststoff, Gummi, Glas, Gummi, Naturstoffe, Holz, Stoff, Kork, Stein oder Halbedelsteine gebildet sein, bevorzugt aus einem thermoplastischen Polyurethan (TPU). Ferner kann das Gehäuse und/oder die Aufbewahrungseinheit mindestens einen Temperatursensor aufweisen, um die Temperatur des schmelzfähigen Feststoffes beziehungsweise der Enthaarungszusammensetzung innerhalb der Aufbewahrungseinheit und/oder innerhalb des Applikationsbereichs zu messen. Weiterhin kann das Gehäuse eine Steuerungseinheit aufweisen, die bei einer gemessenen Temperatur unter einer zuvor eingegebenen Grenztemperatur die Heizeinheit ansteuert und/oder beispielsweise über ein Lichtsignal und/oder ein akustisches Signal den Nutzer vor einer zu niedrigen Temperatur warnt. Weiterhin kann das Gehäuse auch eine Batterie, beispielsweise eine wiederaufladbare Batterie, insbesondere beispielsweise eine wiederaufladbare Lithium-Ionen-Batterie, oder eine nicht wiederaufladbare, aber austauschbare Batterie, aufweisen, aus der die Heizeinheit Energie beziehen kann, auch wenn sie keinen Kontakt zu einer externen Energiequelle hat.

In einer weiteren vorteilhaften Ausführungsform weist die Heizeinheit eine Heizfolie auf. Die Verwendung einer Heizfolie, beispielsweise in Form einer widerstandsbehafteten elektrisch leitenden Beschichtung auf einem Folienträger, hat sich als vorteilhaft erwiesen, da hierdurch eine langsame und/oder langanhaltende Aufheiz- und Abkühlphase erreicht werden kann, was eine energiesparende und schonende Aufheizung des schmelzfähigen Feststoffs ermöglicht. Ein weiterer Vorteil der Verwendung eines Heizelements in Form einer Heizfolie ist, dass diese eine kompakte Bauform und ein zielgenaues Aufheizen der Aufbewahrungseinheit mit dem schmelzfähigen Feststoff ermöglicht. Zudem ermöglicht eine Heizfolie durch ihre geringe Baugröße und Flexibilität eine Temperierung bis in den Bereich des ersten Endes des Gehäuses. Des Weiteren kann die benötigte Aufschmelztemperatur mit einer solchen Heizeinheit geeignet reguliert und aufrechterhalten werden, sodass eine Überhitzung ausgeschlossen ist. Aufgrund der geringen Dicke einer Heizfolie und ihrer flexiblen Gestaltungsmöglichkeit lässt sich diese Art einer Heizeinheit auf vielen möglichen Bauformen und Komponenten aufbringen. Das Aufheizen der Aufbewahrungseinheit kann durch die Heizfolie durch Zuführung von elektrischer Energie aus einer externen Energiequelle oder einer Batterie in dem Applikator von beispielsweise max. 30 Watt erfolgen.

Die Heizeinheit kann aber auch anders, beispielsweise mit einer elektrischen Heizspirale oder einem Heizstab, ausgeführt sein.

In einer weiteren vorteilhaften Ausführungsform weist die Aufbewahrungseinheit eine Wandung auf, die zumindest teilweise aus einem Aluminiumwerkstoff gefertigt ist. Aluminiumwerkstoffe habe eine sehr gute Wärmeleitfähigkeit bei gleichzeitiger hoher Festigkeit und geringem Gewicht.

In einer weiteren vorteilhaften Ausführungsform weist das Gehäuse ein dem ersten Gehäuseende gegenüberliegendes zweites Gehäuseende auf, wobei das zweite Gehäuseende mit einem abnehmbaren Deckel verschließbar ist. Durch das zweite Gehäuseende kann die Aufbewahrungseinheit mit aufschmelzbarem Feststoff befüllt werden, wobei sie durch den Deckel verschlossen werden kann, so dass kein aufschmelzbarer Feststoff oder keine Enthaarungszusammensetzung aus der Aufbewahrungseinheit entweichen kann, auch wenn der Applikator im Raum bewegt wird, insbesondere so im Raum bewegt wird, dass das zweite Gehäuseende tiefer in Richtung des Gravitationsvektors als das erste Gehäuseende liegt. Weiterhin verhindert der Deckel, dass eventuelle Emissionen aus dem aufschmelzbaren Feststoff beziehungsweise der Enthaarungszusammensetzung, beispielsweise Paraffindämpfe, während des Aufheizens oder dem Auftragen der Enthaarungszusammensetzung aus der Aufbewahrungseinheit entweichen können. Der Deckel kann dabei aus einem oder mehreren Materialien ausgewählt aus der Gruppe umfassend Kunststoffe, Metalle, Glas, Gummi, Naturstoffe, Holz, Stoff, Edelmetalle, Stein, Glasfaser, Halbedelsteine oder jede Kombination dieser gebildet sein. Besonders bevorzugt ist hierbei glasfaserverstärktes Polyamid 66. Der Deckel kann beispielsweise mit einem Schnellverbindungssystem, beispielsweise einem Klicksystem, mit dem zweiten Gehäuseende verbunden werden. Es ist auch vorstellbar, dass sich ein ähnliches oder gleiches Schnellverbindungssystem am ersten Gehäuseende befindet, beispielsweise um eine Applikationseinheit mit dem Gehäuse zu verbinden. In dieser Konstellation kann dann der Deckel auch beispielsweise für den Transport den Applikator verschließen. Der Deckel kann auch eine Belüftungsbohrung aufweisen, wodurch ein Herauslaufen der geschmolzenen Enthaarungszusammensetzung in Richtung des Applikationsbereichs verbessert werden kann.

In einer weiteren vorteilhaften Ausführungsform weist das Gehäuse einen Durchbruch auf, durch den die Betätigungsvorrichtung bedienbar ist. Die Betätigungsvorrichtung kann beispielsweise einen manuell bedienbaren Hebel aufweisen. Die Betätigungsvorrichtung ist an der Unterkonstruktion angebracht. Durch den Durchbruch im Gehäuse taucht die Betätigungsvorrichtung durch die Gehäusewandung und kann von der Außenseite des Gehäuses und damit des Applikators beispielsweise durch den Nutzer bedient werden.

In einer weiteren vorteilhaften Ausführungsform ist der Schieber gegen einen Kraftspeicher öffnenbar. Der Kraftspeicher kann beispielsweise eine Feder, insbesondere eine Spiralfeder sein. Der Schieber befindet sich damit in der Geschlossenstellung, wenn die Betätigungsvorrichtung nicht betätigt, d.h. unbelastet ist. Damit ist die Geschlossenstellung die Normalstellung und die Offenstellung muss bewusst durch Betätigen der Betätigungsvorrichtung gewählt werden. Damit wird verhindert, dass Enthaarungszusammensetzung unbeabsichtigt aus dem Applikator austritt.

In einer weiteren vorteilhaften Ausführungsform weist das Gehäuse auf einer Außenseite Kontaktflächen auf, wobei durch die Kontaktflächen beispielsweise eine Spannungsversorgung der Heizeinheit herstellbar ist. In diesem Fall sind die Kontaktflächen entweder mit der Heizeinheit oder einer wiederaufladbaren Batterie in dem Gehäuse elektrisch verbunden, wobei im Falle der wiederaufladbaren Batterie diese mit der Heizeinheit elektrisch verbunden ist. Kontaktflächen können auch für eine Durchleitung von elektrischen Signalen benutzt werden, beispielsweise um Informationen über die aktuelle Temperatur der Enthaarungszusammensetzung aus der Aufbewahrungseinheit an eine externe, d.h. sich außerhalb des Applikators, befindliche Einheit weiterzuleiten. Durch die Kontaktflächen an einer Gehäuseaußenseite lässt sich ein elektrischer Kontakt einfach herstellen.

Ein erfindungsgemäßes System zum Epilieren menschlicher Haut weist einen erfindungsgemäßen Applikator mit elektrischen Kontaktflächen an einer Gehäuseaußenseite sowie eine Basisstation auf, wobei die Basisstation eine Aufhängevorrichtung für den Applikator und Kontaktstifte für eine Wirkverbindung zu den Kontaktflächen des Applikators aufweist. An der Aufhängevorrichtung kann der Applikator zur Aufheizung des aufschmelzbaren Feststoffs und/oder nach dem Auftragen von Enthaarungszusammensetzung leicht aufgehangen werden, so dass der Nutzer die Hände beispielsweise für das Abziehen eines erkalteten Enthaarungszusammensetzungsstreifens von der zu epilierenden Haut frei hat. Der Applikator hat einen definierten Platz, von dem der Nutzer ihn schnell wieder beispielsweise für das Auftragen eines weiteren Enthaarungszusammensetzungsstreifens auf einen weiteren zu epilierenden Hautstreifen entnehmen kann. Durch die Kontaktstifte an der Basisstation lässt sich leicht eine elektrische Verbindung zu den Kontaktflächen des Applikators herstellen, so dass die Heizeinheit beziehungsweise die wiederaufladbare Batterie mit Spannung versorgbar ist und/oder Signale aus dem Applikator weitergeleitbar sind, wenn der Applikator an der Basisstation hängt. Die Basisstation kann auch dazu konfiguriert sein, zwei oder mehr Applikatoren aufzunehmen. Die Basisstation kann weiterhin eine Tropfschale unterhalb in Richtung des Gravitationsvektors des an ihr aufgehangenen Applikators aufweisen, so dass evtl. nachtropfende Enthaarungszusammensetzung aufgefangen werden kann.

Das System und/oder der Applikator kann ferner eine Steuereinheit umfassen, welche die Heizeinheit des jeweiligen Applikators und/oder die Batterieladung und/oder den Betrieb des Systems überwacht und/oder steuert. Die Steuereinheit kann dabei als Controller bzw. Regeleinheit ausgeführt sein, welche die Heizeinheit und/oder einen oder mehrere Temperatursensoren und/oder ein eventuelles Anzeigeelement beispielsweise für den Betriebszustand des Applikators und/oder das Ein- und/oder Ausschalten und/oder die Batterieladung des Applikators überwacht, steuert, koordinieret, miteinander verbindet und/oder reguliert. Diese Steuereinheit kann jede dem Fachmann bekannte und geeignete Steuereinheit umfassen, z.B. einen Chip, einen Microchip, eine Regeleinheit, einen Schaltkreis, eine Datenspeichervorrichtung, eine Platine oder jegliche Kombinationen dieser. Die Steuereinheit kann in dem Applikator und/oder in der Basisstation und/oder separat von der Basisstation, aber durch eine geeignete elektrische und/oder Datenverbindung mit der Basisstation verbunden, angeordnet sein. Die Steuereinheit kann dazu ausgestaltet sein, ggf. eine mehrstufige Temperaturregelung auszuführen, mit deren Hilfe einerseits der schmelzfähige Feststoff erwärmt werden kann, zum anderen aber auch mit einer vorbestimmbaren Vorhaltetemperatur temperiert vorgehalten und mit dieser bereitgestellt werden kann. Eine Epilations-Haarentfernung am menschlichen Körper wird erfindungsgemäß mit einer geschmolzenen Enthaarungszusammensetzung durchgeführt, welche vorzugsweise auf 60 - 70°C temperiert wird. Ganz besonders bevorzugt ist eine Temperatur von 60 - 68°C. Je nach Körperzonen, die der Haarentfernung unterzogen werden sollen, und auch in Abhängigkeit der persönlichen Empfindlichkeiten der betreffenden Personen kann die Temperatur schwanken. Der Regelbereich liegt jedoch bei 50 bis 70°C. Durch die Vorsehung einer effektiven Temperaturregelung kann die Enthaarungszusammensetzung besonders schonend im Applikator erwärmt werden, wodurch ihre vorteilhaften Eigenschaften, die insbesondere eine besonders schmerzfreie und hygienische Haarentfernung ermöglichen, erhalten bleiben.

Ein erfindungsgemäßer schmelzfähiger Feststoff zur Zubereitung einer Enthaarungszusammensetzung zur Verwendung mit dem erfindungsgemäßen Applikator stammt aus der Gruppe der Warmwachse. Warmwachse liegen bei Raumtemperatur als Feststoff vor und sind schmelzbar. Zur Epilation werden die Warmwachse aufgeschmolzen und die so gewonnene Enthaarungszusammensetzung auf die zu epilierende Hautpartie aufgetragen, um nach einer Abkühlungszeit, in der das Warmwachs wieder fest wird, mitsamt der Haare von der Haut abgezogen zu werden. Zu der Gruppe der Warmwachse sollen hier beispielsweise Wachs-Zubereitungen, wachshaltige Zubereitungen oder eine Mischung zählen. Das Wachs kann natürlichen oder synthetischen Ursprungs sein. Das Wachs kann ein mikrokristallines Wachs als fossiles Wachs aus Erdöl, ein erdölbasiertes Paraffin und/oder ein Polymer umfassen. Ein synthetisches, beispielsweise synthetisches mikrokristallines, Wachs reagiert nicht mit der Haut und zieht auch nicht ein, und ist somit extrem hautverträglich. Erdölbasierte Rohstoffe wie synthetische Wachse entspringen gleichermaßen der Natur. Sie wurden aber zur Verwendung auf der Haut optimiert, damit sie keine allergischen Reaktionen hervorrufen. Sie ziehen nicht in die Haut ein, sondern bilden einen neutralen Film auf der Haut. Reine Naturstoffe wie beispielsweise ätherische Öle oder Harze wie Kolophonium sind dagegen oft recht aggressiv zur Haut, nicht immer verträglich und ziehen auch in die Haut ein, womit das Irritationspotential noch größer ist. Synthetische Rohstoffe speichern zudem Wärme länger als Naturstoffe, die oft Wärme sehr schnell ableiten. Deshalb ist das Produkt länger flüssig beziehungsweise pastös. Das ist sehr hilfreich bei der Anwendung, weil der Film langsamer erstarrt. Insbesondere kann das Wachs auch kolophoniumfrei sein. Kolophonium ist dafür bekannt, dass es gegebenenfalls allergische Reaktion hervorrufen kann. Eine kolophoniumfreie Enthaarungszusammensetzung ist somit besser verträglich.

Sehr gut für die Enthaarung geeignet ist ein mit Paraffin, einem auf Erdöl basierenden Oligo- oder Polymer, modifiziertes Warmwachs. Dabei ist ein Polymer aus vielen, zumindest mehr als drei, gleichartigen beziehungsweise artverwandten Teilen als wiederkehrenden Einheiten aufgebaut und leitet sich von Kohlenstoff ab. Ein Oligomer ist ein Polymer mit relativ niedriger Molmasse, das aus nur wenigen gleichartigen beziehungsweise artverwandten Grundbausteinen aufgebaut ist. Zumeist weisen Oligomermoleküle zwischen 3 und 20 Grundbausteine auf. Der Übergang von Polymeren mit niedrigem Molekulargewicht und Oligomeren ist hierbei fließend. Paraffin ist sehr weich, elastisch und geschmeidig und sorgt dafür, dass der Wachsfilm nicht oder zumindest nur wenig klebt oder bricht. Durch das Paraffin bleibt der Wachsfilm länger flexibel. Die Enthaarungszusammensetzung wird damit cremiger. Es bildet sich bei der Erkaltung der Enthaarungszusammensetzung ein stabiler Film aus, dessen Stabilität sich sehr vorteilhaft auf das Abziehen der Enthaarungszusammensetzung von der Oberfläche der Haut auswirkt. Ohne die Polymere beziehungsweise Oligomere besteht das Risiko, dass sich das Wachs nicht zuverlässig abziehen lässt, sondern in kleine Stückchen zerfällt und somit eine Enthaarung nicht gleichmäßig über die Oberfläche erfolgt. Mit dieser Zusammensetzung lässt sich die Enthaarungszusammensetzung dünner als im Stand der Technik möglich auf die Oberfläche beispielsweise Haut auftragen. Die enthaltenen Rohstoffe haben andere Kettenlängen als Harze oder andere im Stand der Technik verwendete Materialien. Warmwachse besitzt primär kleine Moleküle, die gut ineinander passen, sodass ein dichter, aber auch dünner Film aus der Enthaarungszusammensetzung ermöglicht wird. Die erfindungsgemäße Zusammensetzung ist so optimiert, dass der Film besonders dicht ist, nicht so schnell bricht, dünn aufgetragen und dennoch ohne Verwendung von Abziehhilfen wie beispielsweise Papier- oder Gewebestreifen abgezogen werden kann.

Warmwachse weisen somit in geeigneter Schichtdicke aufgetragen eine ausreichende Festigkeit auf, um ohne Abziehhilfen benutzen zu müssen im erkalteten Zustand als ganzer Streifen von einer Oberfläche abgezogen werden zu können. Gleichzeitig weisen Warmwachse sehr gute Haftungseigenschaften auf, so dass sie zuverlässig die aus der Haut herauswachsenden Haare aufnehmen und festhalten können.

Mit dem erfindungsgemäßen Applikator und dem erfindungsgemäßen System können auch zuckerhaltige Zubereitungen oder andere Enthaarungszusammensetzungen zur Epilation benutzt werden, solange ihre Schmelztemperatur im Bereich der verbauten Heizeinheit liegt. Mögliche Enthaarungszusammensetzungen sind dem Fachmann bekannt und können entsprechend der jeweiligen Schmelztemperatur in dem erfindungsgemäßen Gerät verwendet werden.

Ein erfindungsgemäßes Verfahren zum Epilieren einer Oberfläche mit einer Enthaarungszusammensetzung mit dem erfindungsgemäßen Applikator und dem erfindungsgemäßen schmelzfähigen Feststoff zur Zubereitung der Enthaarungszusammensetzung weist die Schritte
- Aufschmelzen des schmelzfähigen Feststoffs in der Aufbewahrungseinheit,
- Auflegen des Applikationsbereichs des Applikators auf eine Stelle auf einem zu epilierenden Hautbereich als Oberfläche,
- Betätigen der Betätigungsvorrichtung zum Bewegen des Schiebers in die Offenstellung,
- Auftragen der Enthaarungszusammensetzung auf die Oberfläche durch Entlangführen des Applikationsbereichs über den zu epilierenden Hautbereich als Oberfläche,
- Bei Erreichen des Endes des gewünschten Epilationsbereichs auf der Oberfläche Bewegen des Schiebers in die Geschlossenstellung durch Loslassen der Betätigungsvorrichtung,
- Abkühlenlassen der Enthaarungszusammensetzung auf der Oberfläche, und
- Abziehen der erkalteten Enthaarungszusammensetzung von der Oberfläche auf.

Der in die Aufbewahrungseinheit eingefüllte schmelzfähige Feststoff wird über die durch die Heizeinheit in die Aufbewahrungseinheit eingebrachte Wärme aufgeschmolzen. Dazu kann beispielsweise die von dem schmelzfähigen Feststoff abhängige Aufschmelztemperatur in einer Kontrolleinheit des Applikators voreingestellt sein und die Kontrolleinheit den Aufschmelzvorgang steuern, indem sie über einen Temperatursensor in der Aufbewahrungseinheit Informationen über die aktuelle Temperatur des schmelzfähigen Feststoffs beziehungsweise der Enthaarungszusammensetzung in der Aufbewahrungseinheit erhält und mit der voreingestellten Schmelztemperatur vergleicht, so dass der Nutzer nach einer evtl. Eingabe der Schmelztemperatur nur noch abwarten muss, bis aus dem schmelzfähigen Feststoff durch Schmelzen die Enthaarungszusammensetzung gewonnen worden ist. Das Erreichen der voreingestellten Temperatur kann dem Nutzer beispielsweise durch ein Lichtsignal an dem Applikator signalisiert werden. Für den Aufschmelzvorgang kann der Applikator beispielsweise an der Basisstation des Systems eingehangen sein, so dass die Heizeinheit über die Basisstation mit elektrischer Energie versorgt wird. Nachdem die voreingestellte Temperatur erreicht ist, kann der Nutzer den Applikationsbereich des Applikators auf eine Stelle auf einem zu epilierenden Hautbereich auflegen, so dass das erste Gehäuseende in Gravitationsvektorrichtung tiefer als das zweite Gehäuseende des Applikators liegt, die Betätigungsvorrichtung zum Bewegen des Schiebers in die Offenstellung betätigen, so dass Enthaarungszusammensetzung aus dem Applikator austritt und mit dem Auftragen der Enthaarungszusammensetzung auf die Oberfläche durch Entlangführen des Applikationsbereichs des Applikators über den zu epilierende Hautbereich der Oberfläche beginnen. Dabei wird ein Streifen Enthaarungszusammensetzung auf den zu epilierende Hautbereich aufgetragen, dessen Breite durch die Geometrie des Applikationsbereichs des Applikators bestimmt ist. Die Dicke des Enthaarungszusammensetzungsstreifens bestimmt der Nutzer im Wesentlichen durch die Geschwindigkeit, mit der er den Applikationsbereich des Applikators über die betreffende Hautpartie führt. Bei Erreichen des Endes des gewünschten Epilationsbereichs auf der Oberfläche kann der Nutzer durch Betätigen der Betätigungsvorrichtung den Schieber in die Geschlossenstellung bewegen. Der Schieber kann federbelastet sein, so dass die Betätigungsvorrichtung gegen die Federkraft über die Betätigungsvorrichtung in die Offenstellung bewegt und dort gehalten werden muss, wobei das Bewegen des Schiebers in die Geschlossenstellung durch Loslassen der Betätigungsvorrichtung über die Federkraft erfolgt. Die Enthaarungszusammensetzung wird also in einem flüssigen oder halbflüssigen, viskosen Zustand auf die zu epilierende Hautpartie aufgetragen und umschließt auf dieser Hautpartie vorhandene Haare. Nach dem Abkühlenlassen der Enthaarungszusammensetzung auf der Haut haftet sie auf der Haut und umschließt nach wie vor die auf dieser Hautpartie vorhandenen Haare, derart, dass die Haare beim Abziehen der erkalteten Enthaarungszusammensetzung von der Haut in der Enthaarungszusammensetzung haften bleiben und so mitsamt ihrer Follikel ausgerissen werden. Während des Abkühlvorgangs, der üblicherweise einige Sekunden dauert, kann der Nutzer den Applikator beispielsweise wieder an die Basisstation hängen, so dass die Heizeinheit wieder mit elektrischer Energie versorgt ist und die während des Auftragens in der Aufbewahrungseinheit eventuell abgekühlte Enthaarungszusammensetzung wieder aufheizen kann. Dadurch, dass die Aufbewahrungseinheit in der Unterkonstruktion und diese im Gehäuse des Applikators eingebaut ist, ist sie gut gegen die Umgebung wärmeisoliert. Es ist denkbar, durch die Wahl eines wärmeisolierenden Werkstoffs für die Unterkonstruktion und/oder das Gehäuse diesen Isolationseffekt noch zu verbessern. Darüber hinaus ist es denkbar, beispielsweise einen beispielsweise folienförmigen Wärmeisolator zusätzlich zwischen Unterkonstruktion und Gehäuse vorzusehen. Es ist auch vorstellbar, dass in dem Applikator eine wiederaufladbare Batterie für die elektrische Spannungsversorgung der Heizeinheit verbaut ist, so dass die Temperatur der Enthaarungszusammensetzung während des Auftragens noch mehr konstant gehalten werden kann. Das Abziehen der erkalteten Enthaarungszusammensetzung von der Haut erfolgt manuell durch Greifen eines Endes des Enthaarungszusammensetzungsstreifens und Abziehen, üblicherweise entgegen der Wuchsrichtung der Haare.

Mit dem erfindungsgemäßen Verfahren wird erreicht, dass die üblicherweise nach der Epilation auftretende Hautirritation geringer als bei den bisher bekannten Verfahren ist. Dafür braucht die Enthaarungszusammensetzung nicht mit entzündungshemmenden oder sogar rötungshemmenden Inhaltsstoffen ergänzt zu werden, wie es bei Enthaarungszusammensetzungen gemäß dem Stand der Technik üblich ist.

Der erfindungsgemäße Applikator ist auch von ungeübten Laien besonders einfach zu bedienen und ermöglicht das kontrollierte und gefahrenlose Aufschmelzen des schmelzfähigen Feststoffs sowie eine gefahrenlose und einfache Aufbringung der Enthaarungszusammensetzungen auf die zu enthaarende Hautpartie als die Oberfläche und eine anschließende unkomplizierte Epilation der behandelten Hautpartie. Das kompakte Format des erfindungsgemäßen Applikators ermöglich überdies eine einfache manuelle Anwendung. Zusammenfassend lassen sich alle Schritte der Enthaarung durch Epilation mittels der Enthaarungszusammensetzung mithilfe des erfindungsgemäßen Applikators in einer einfachen Anwendung auch durch einen Laien durchführen.

### Kurzbeschreibung der Figuren

Zusätzlich sind weitere Merkmale, Effekte und Vorteile vorliegender Erfindung anhand anliegender Figuren und nachfolgender Beschreibung erläutert. Komponenten, welche in den einzelnen Figuren wenigstens im Wesentlichen hinsichtlich ihrer Funktion übereinstimmen, sind hierbei mit gleichen Bezugszeichen gekennzeichnet, wobei die Komponenten nicht in allen Figuren beziffert und erläutert sein müssen.

Die Zeichnungen zeigen:
- **Fig.1:**: Schematische dreidimensionale Darstellung einer Ausführungsform des erfindungsgemäßen Applikators zum Erhitzen und Auftragen einer Enthaarungszusammensetzung auf eine Oberfläche;
- **Fig.2:**: Schematische Darstellung des erfindungsgemäßen Applikators gemäß Fig.1 in einer Seitenansicht;
- **Fig.3:**: Schematische Explosionsdarstellung einer Ausführungsform des erfindungsgemäßen Applikators in einer perspektivischen Darstellung;
- **Fig.4:**: Schematische Darstellung einer Ausführungsform des erfindungsgemäßen Systems mit zwei Applikatoren und einer Basisstation;
- **Fig.5:**: Schematische Darstellung einer Ausführungsform einer erfindungsgemäßen Unterkonstruktion mit Aufbewahrungseinheit und Schieber in der Geschlossenstellung in einer Seitenansicht;
- **Fig.6:**: Schematische Schnittdarstellung der Ausführungsform der Unterkonstruktion mit Aufbewahrungseinheit und Schieber aus Fig.5 in der Geschlossenstellung;
- **Fig.7:**: Schematische Darstellung der Ausführungsform der erfindungsgemäßen Unterkonstruktion mit Aufbewahrungseinheit und Schieber aus Fig.5 in der Offenstellung in einer Seitenansicht;
- **Fig.8:**: Schematische Schnittdarstellung der Unterkonstruktion mit Aufbewahrungseinheit und Schieber aus Fig.5 in der Offenstellung;
- **Fig.9:**: Schematische Darstellung einer Ausführungsform des erfindungsgemäßen Verfahrens zum Erhitzen und Auftragen einer Enthaarungszusammensetzung auf eine Oberfläche.

### Ausführungsbeispiele

**Fig.1** zeigt eine schematische dreidimensionale Darstellung einer Ausführungsform des erfindungsgemäßen Applikators 100 zum Erhitzen und Auftragen einer Enthaarungszusammensetzung 200a auf eine Oberfläche 300. Der erfindungsgemäße Applikator 100 weist ein Gehäuse 110 mit einem ersten Ende 1111 und einem zweiten Ende 1112 auf. Das zweite Ende 1112 ist mit einem Deckel 113 verschlossen. Der Deckel 113 schließt das Gehäuse 110 ab und kann beispielsweise auf das Gehäuse aufgeklipst sein. Das Gehäuse 110 weist an seinem ersten Ende 1111 einen Applikationsbereich 112 auf. Das Gehäuse 110 weist an seinem ersten Ende 1111 auch eine Öffnung (in der Ansicht nicht sichtbar) auf, durch die Enthaarungszusammensetzung 200a aus dem Applikator 100 auf eine Oberfläche 300, beispielsweise einen zu epilierenden Hautbereich eines Menschen, gelangen kann. Weiterhin ist in der Figur eine Betätigungsvorrichtung 141 zu erkennen. Diese Betätigungsvorrichtung 141 ist mit einer Unterkonstruktion 140 wirkverbunden und taucht durch das Gehäuse 110 durch. Wenn die Betätigungsvorrichtung 141 betätigt wird, überträgt sich die Betätigung auf einen innerhalb des Gehäuses 110 angeordneten Schieber 131, der in der Figur nicht zu sehen ist, so dass der Schieber 131 in eine Offenstellung 131o überführt wird und Enthaarungszusammensetzung 200a aus dem Applikator 100 austreten kann. Das Gehäuse 110 weist in seinem Applikationsbereich 112 einen auf der Mantelfläche des Gehäuses 110 liegenden Außenbereich 112a auf. Mit diesem Außenbereich 112a kann die ausgetretene Enthaarungszusammensetzung 200a auf der Oberfläche 300 verteilt werden.

**Fig.2** zeigt eine schematische Darstellung des erfindungsgemäßen Applikators 100 gemäß Fig.1 in einer Seitenansicht. Die gezeigte Seite liegt dabei der Seite, auf der die Betätigungsvorrichtung 141 angeordnet ist, gegenüber. Auf dieser Seite des Gehäuses 110 sind drei Kontaktflächen 114 angeordnet, über die der Applikator 100 mit elektrischer Spannung versorgt werden kann, wenn er an einer Basisstation 190 (siehe Fig. 4) eingehangen ist. Weiter können über die Kontaktflächen 114 auch elektrische Signale mit Informationen beispielsweise über die Temperatur der Enthaarungszusammensetzung 200a im Inneren des Applikators 100 an die Basisstation 190 übertragen werden.

**Fig.3** zeigt eine schematische Darstellung des erfindungsgemäßen Applikators 1 gemäß Fig.1 in einer perspektivischen Explosionsdarstellung mit separat gezeigtem Gehäuse 110, Unterkonstruktion 140, Aufbewahrungseinheit 130 und Heizeinheit 120. Im montierten Zustand befindet sich die Unterkonstruktion 140 im Gehäuse 110 und in der Unterkonstruktion 140 befindet sich die Aufbewahrungseinheit 130 in einer sie umschließenden Heizeinheit 120. In die Aufbewahrungseinheit 130 kann aufschmelzbarer Feststoff 200, in der Figur als in Bulkform oder als kompakter Stab vorliegend gezeichnet, eingefüllt werden, wie mit dem Pfeil angedeutet ist. Nach dem Einfüllen des aufschmelzbaren Feststoffs 200 kann das Gehäuse 110 und damit die Aufbewahrungseinheit 130 mit einem Deckel 113, der auf das zweite Ende 1112 des Gehäuses aufsetzbar ist, verschlossen werden. Das Gehäuse 110 weist in dem an seinem ersten Ende 1111 liegenden Applikationsbereich 112 eine Öffnung 112o auf, durch die im Betrieb Enthaarungszusammensetzung 200a aus dem Applikator 100 austreten kann. Die Öffnung 112o fluchtet mit einer Austrittsöffnung 130a in der Aufbewahrungseinheit 130, wenn diese in der Unterkonstruktion 140 und diese wiederum in dem Gehäuse 110 eingebaut ist. Die Heizeinheit 120 ist in der gezeigten Ausführungsform als Folienheizung ausgebildet, die auf die Aufbewahrungseinheit 130 aufschiebbar ist, so dass die Aufbewahrungseinheit 130 auf ihrer Mantelfläche von der Heizeinheit 120 umschlossen wird. Die Aufbewahrungseinheit 130 ist aus einer Aluminiumlegierung gefertigt, so dass eine gute Wärmeleitfähigkeit der Wandung der Aufbewahrungseinheit 130 gegeben ist und somit die Heizeinheit 120 schnell den aufschmelzbaren Feststoff 200 in der Aufbewahrungseinheit 130 zur Enthaarungszusammensetzung 200a aufschmelzen kann.

**Fig.4** zeigt eine schematische dreidimensionale Darstellung einer Ausführungsform des erfindungsgemäßen Systems 400 mit einer Basisstation 190 und zwei erfindungsgemäßen Applikatoren 100 gemäß Fig.1 und 2. Die Basisstation 190 ist dazu ausgestaltet, einen oder zwei Applikatoren 100 aufzunehmen und die Heizeinheit 120 des oder der aufgenommenen Applikatoren 100 so anzusteuern, dass der schmelzfähige Feststoff 200 in der jeweiligen Aufbewahrungseinheit 130 des oder der Applikatoren 100 für das Auftragen 540 der Enthaarungszusammensetzung 200a geschmolzen 510 wird, so dass der dann geschmolzene Feststoff 200 die aufzutragende Enthaarungszusammensetzung 200a darstellt. Der jeweilige Applikator wird dabei von oben, also aus einer Richtung entgegen der Gravitationsvektorrichtung, an eine freie Aufhängevorrichtung 191 gehangen und von dieser in der Basisstation 190 gehalten. Sobald der schmelzfähige Feststoff 200 durch die Basisstation 190 über die Heizeinheit 120 des Applikators 100 aufgeschmolzen ist, kann der Applikator 100 nach oben aus der Basisstation 190 wieder entnommen werden. Die elektrischen Versorgungsschnittstellen in Form der Kontaktflächen 114 des jeweiligen Applikators 100 und der entsprechenden Kontaktstifte 192 der Basisstation 190 sind so zueinander gestaltet, dass ein Entnehmen des Applikators 100 nach oben in Richtung des gestrichelten Pfeils aus der Basisstation 190 heraus ohne weitere Zusatzhandlungen vorgenommen werden kann. Die Basisstation weist weiterhin unter jeder Aufhängeposition für Applikatoren 100 eine Tropfschale 193 auf, in die ein eventuell austretender Tropfen Enhaarungszusammensetzung aus dem Applikator 100 aufgefangen werden kann.

**Fig.5** zeigt eine schematische Darstellung einer Ausführungsform einer erfindungsgemäßen Unterkonstruktion 140 mit darin aufgenommener Aufbewahrungseinheit 130 und Schieber 131 in der Geschlossenstellung 131g in einer Seitenansicht. Der Schieber weist ein Außengestänge 131a auf, das an zwei gegenüberliegenden Seiten der Außenseite der Unterkonstruktion 140 in ihrer Längsrichtung, d.h. der x-Richtung, entlang läuft. Das Außengestänge des Schiebers 131a ist an einer Spiralfeder 132 eingehangen, die mit der Unterkonstruktion 140 wirkverbunden ist, und kann über die Betätigungsvorrichtung 141 in Längsrichtung gegen die Federkraft der Spiralfeder 132 bewegt werden, wenn die Betätigungsvorrichtung 141 in Richtung der gepunkteten Pfeillinie bewegt, d.h. gedrückt wird. Weiter ist in der Figur die Spitze der Aufbewahrungseinheit 130 zu erkennen, die in die Unterkonstruktion 140 eingeschoben ist und an ihrem unteren Ende (entgegen der x-Richtung) aus der Unterkonstruktion 140 austritt. Der Schieber 131 weist ein Querverbindungselement 131q auf, das die beiden auf entgegensetzten Seiten der Unterkonstruktion 140 entlang laufenden Stränge des Außengestänges 131a und das Innengestänge 131i (in der Figur nicht sichtbar) jochförmig miteinander verbindet. Das Querverbindungselement 131q kann nach dem Einschieben der Aufbewahrungseinheit 130 in die Unterkonstruktion 140 montiert werden, indem es mit dem Außengestänge 131a und dem Innengestänge 131i des Schiebers 131 wirkverbunden wird. Dazu kann das Querverbindungselement 131q beispielsweise mit dem Außengestänge 131a und dem Innengestänge 131i mittels einer T- oder Schwalbenschwanzverbindung oder einer Druckknopfverbindung verbunden werden.

**Fig.6** zeigt eine schematische Schnittdarstellung des unteren Teils, d.h. eines Teils in entgegengesetzter x-Richtung, der Unterkonstruktion 140 mit Aufbewahrungseinheit 130 und Schieber 131 in der Geschlossenstellung 131g aus Fig.5. Die Aufbewahrungseinheit 130 ist von der Heizeinheit 120 umschlossen und in die Unterkonstruktion 140 eingeschoben und schaut in einem Bereich am unteren Ende, d.h. dem Ende in entgegengesetzter x-Richtung, aus der Unterkonstruktion 140 heraus. Der Schieber 131 weist ein Außengestänge 131a und ein Innengestänge 131i auf, wobei Außengestänge 131a und Innengestänge 131i am oberen Ende, d.h. dem in x-Richtung liegenden Ende von Unterkonstruktion 140 und Aufbewahrungseinheit 130 über ein Querverbindungselement 131q jochförmig miteinander verbunden sind (in der Figur abgeschnitten). Mit dem Innengestänge 131i wirkverbunden ist ein Verschlusselement 131v des Schiebers 131, das in der gezeigten Geschlossenstellung 131g vor die Austrittsöffnung 130a der Aufbewahrungseinheit 130 geschoben ist und diese verschließt. Die Austrittsöffnung 130a der Aufbewahrungseinheit 130 kann auf ihrem Innenumfangsbereich, d.h. dem Oberflächenbereich, der mit der Enthaarungszusammensetzung 200a in Kontakt kommen kann, mit einer Antihaftbeschichtung versehen sein (in der Figur nicht gezeigt). Eine solche Antihaftbeschichtung kann beispielsweise aus einer Silikon- oder Polytetrafluorethylenschicht oder einer Schicht aus einem anderen Werkstoff, der Antihafteigenschaften aufweist, bestehen. Andere bekannte und geeignete Materialien mit Antihafteigenschaften sind Emaille und Keramikmaterialien. Die Antihaftbeschichtung minimiert das Risiko, dass Enthaarungszusammensetzung 200a an der entsprechenden Oberfläche haften bleibt und sich dort durch Abkühlen verfestigt, was zu einem undefinierten Abreißen des aufgetragenen Enthaarungszusammensetzungsstreifens beim Abheben des Applikators 100 von der Oberfläche 300 führen kann.

**Fig.7** zeigt die gegensätzliche Situation wie in Fig.5 dargestellt in einer schematischen Darstellung einer Ausführungsform einer erfindungsgemäßen Unterkonstruktion 140 mit darin aufgenommener Aufbewahrungseinheit 130 und Schieber 131 in der Offenstellung 131o in einer Seitenansicht. Die Betätigungsvorrichtung 141 wurde in Richtung der gestrichelt gezeichneten Kurve gedrückt und hat über das Außengestänge 131a, mit sie wirkverbunden ist, den Schieber 131 mit Querverbindungselement 131q, Innengestänge 131i und Verschlusselement 131v gegen die Kraft der Spiralfeder 132 über einen Hebelmechanismus angehoben (siehe hierzu auch folgende Fig.8).

**Fig.8** zeigt eine schematische Schnittdarstellung des unteren Teils, d.h. eines Teils in entgegengesetzter x-Richtung, der Unterkonstruktion 140 mit Aufbewahrungseinheit 130 und Schieber 131 in der Offenstellung 131o aus Fig.7. Der gesamte Schieber 131 mit Außengestänge 131a, Innengestänge 131i, Querverbindungselement 131q (in der Figur abgeschnitten) und Verschlusselement 131v ist angehoben, so dass das Verschlusselement 131v nicht mehr vor die Austrittsöffnung 130a der Aufbewahrungseinheit 130 geschoben ist, wodurch diese offen ist und Enthaarungszusammensetzung 200a durch die Austrittsöffnung 130a der Aufbewahrungseinheit 130 und der mit ihr fluchtenden Öffnung 112a im Applikationsbereich 112 des Gehäuses 110 (in der Figur nicht gezeigt) auf die Oberfläche 300 fließen kann. Zum Wiederverschließen der Austrittsöffnung 130a der Aufbewahrungseinheit 130 genügt es, das Betätigungselement 141 los zu lassen. Durch die Kraft der Spiralfeder 132 wird der Schieber wieder in die Geschlossenstellung 131g bewegt. Dadurch, dass sich insbesondere das Verschlusselement 131v des Schiebers in der aufgeschmolzenen Enthaarungszusammensetzung 200a innerhalb der Aufbewahrungseinheit 130 befindet, friert die Enthaarungszusammensetzung 200a über dem Auftragsprozess nicht ein, so dass das Verschlusselement 131v des Schiebers 131 die Austrittsöffnung 130a der Aufbewahrungseinheit 130 wieder dicht verschließen kann. Die Heizeinheit 120 ist bis in den Bereich der Austrittsöffnung 130a der Aufbewahrungseinheit 130 fortgeführt, so dass die Aufbewahrungseinheit 130 bis in den Bereich der Austrittsöffnung 130a beheizbar ist, was verhindert, dass aufgeschmolzene Enthaarungszusammensetzung 200a in diesem sensiblen Bereich während des Auftragens einfriert.

**Fig.9** zeigt eine schematische Darstellung einer Ausführungsform des erfindungsgemäßen Verfahrens 500 zum Erhitzen und Auftragen einer Enthaarungszusammensetzung 200a auf eine Oberfläche 300. Zunächst wird in Schritt 510 in die Aufbewahrungseinheit 130 eingefüllter schmelzfähiger Feststoff 200 aufgeschmolzen. Dies kann beispielsweise geschehen, während der Applikator 100 noch an der Basisstation 190 eingehangen ist und seine Heizeinheit 120 über die Kontaktflächen 140 beziehungsweise Kontaktstifte 191 mit elektrischer Spannung versorgt ist. Die Aufschmelztemperatur ist abhängig von den Materialeigenschaften des eingesetzten schmelzbaren Feststoffs 200 und kann in einer Kontrolleinheit des Applikators 100 und/oder des Systems 400 voreingestellt sein. Eine Kontrolleinheit des Systems 400 kann den Aufschmelzvorgang steuern, indem sie über einen Temperatursensor in der Aufbewahrungseinheit 130 Informationen über die aktuelle Temperatur des schmelzfähigen Feststoffs 200 beziehungsweise der Enthaarungszusammensetzung 200a in der Aufbewahrungseinheit 130 erhält und mit der voreingestellten Schmelztemperatur vergleicht, so dass der Nutzer nach einer evtl. Eingabe der Schmelztemperatur nur noch abwarten muss, bis aus dem schmelzfähigen Feststoff 200 durch Schmelzen die Enthaarungszusammensetzung 200a gewonnen worden ist. Das Erreichen der voreingestellten Temperatur kann dem Nutzer beispielsweise durch ein Lichtsignal an dem Applikator 100 oder einer Basisstation 190 signalisiert werden. Bei Schritt 515 wird abgefragt, ob der schmelzfähiger Feststoff 200 zur Enthaarungszusammensetzung 200a aufgeschmolzen ist. Wenn nein, wird zu Schritt 510 zurückgesprungen, d.h. es muss noch abgewartet werden, bis mit dem in Schritt 520 erfolgenden Auflegen des Applikators 100 auf eine Stelle auf einem zu epilierenden Hautbereich der Oberfläche 300 fortgefahren wird. Ist das Ergebnis der Abfrage in Schritt 515 positiv, kann sofort mit dem soeben beschriebenen Schritt 520 fortgefahren werden. War der Applikator 100 an der Basisstation 190 eingehangen, kann er zuvor von der Basisstation 190 entnommen werden. Als nächster Schritt 530 folgt ein Betätigen der Betätigungsvorrichtung 141 zum Bewegen des Schiebers 131 entgegen der Kraft eines Kraftspeicherts, in der in den vorherigen Figuren gezeigten Ausführungsform die Spiralfeder 132, in die Offenstellung 131o. Der gesamte Schieber 131 mit Außengestänge 131a, Innengestänge 131i, dem Außengestänge 131a und Innengestänge 131i verbindenden Querverbindungselement 131q und dem mit dem Innengestänge 131i wirkverbundenen Verschlusselement 131v wird angehoben, so dass das Verschlusselement 131v die Austrittsöffnung 130a der Aufbewahrungseinheit 130 frei gibt. Nun kann in Schritt 540 mit dem Auftragen der Enthaarungszusammensetzung 200a auf die Oberfläche, beispielsweise einem streifenförmigen Bereich zu enthaarender menschlicher Haut, begonnen werden. Dazu führt der Nutzer den in Richtung des Gravitationsvektors geneigten Applikator 100 bei gedrücktem Betätigungselement 141 mit in einer im Wesentlichen linearen Bewegung über den entsprechenden Hautbereich. Je nach gewünschter Dicke des Streifens Enthaarungszusammensetzung 200a auf der Oberfläche 300 kann der Applikationsbereich 112 des Applikators 100 dabei auf die Haut aufgelegt oder von ihr abgehoben sein. Die Enthaarungszusammensetzung 200a wird in einem schmelzeflüssigen, viskosen Zustand auf die Oberfläche 300 aufgetragen und schließt Haare auf der Oberfläche 300 ein. Bei Erreichen des Endes des gewünschten Epilationsbereichs auf der Oberfläche 300 bewegt der Nutzer im nächsten Schritt 550 den Schieber 131 in die Geschlossenstellung 131g durch Loslassen der Betätigungsvorrichtung 141. Durch die Kraft des Kraftspeichers, hier der Spiralfeder 132, wird der Schieber 131 wieder in die Geschlossenstellung 131g bewegt, in der das Verschlusselement 131v die Austrittsöffnung 130a der Aufbewahrungseinheit 130 verschließt. Da das Verschlusselement 131v innerhalb der beheizten Aufbewahrungseinheit 130 liegt und sich innerhalb der heißen, geschmolzenen Enthaarungszusammensetzung 200a bewegt, kann das Verschlusselement 131v die Austrittsöffnung 130a wieder dicht verschließen. Der Nutzer kann den Applikator 100 nun wieder in die Basisstation einhängen, so dass die Heizeinheit 120 und/oder Batterie wieder mit elektrischer Energie versorgt ist und die während des Auftragens in der Aufbewahrungseinheit 130 eventuell abgekühlte Enthaarungszusammensetzung 200a wieder aufgeheizt werden kann. Im nächsten Schritt 560 lässt der Nutzer die Enthaarungszusammensetzung 200a auf der Oberfläche 300 abkühlen. Der Zeitraum für die Abkühlung hängt von der Enthaarungszusammensetzung 200a selbst, der Dicke des aufgetragene Streifens der Enthaarungszusammensetzung 200a, aber auch der Umgebungstemperatur und eventuellen anderen Faktoren wie beispielsweise der Temperatur der Oberfläche 300 ab. Wenn die Enthaarungszusammensetzung 200a so weit abgekühlt ist und sich damit verfestigt hat, dass die Mindestfestigkeit für das Abziehen erreicht ist, was üblicherweise nur wenige Sekunden dauert, kann in Schritt 570 der Streifen erkalteter Enthaarungszusammensetzung 200a von der Oberfläche 300 abgezogen werden. Nach dem Abkühlenlassen der Enthaarungszusammensetzung 200a auf der Haut 300 haftet sie auf der Haut 300 und umschließt nach wie vor die auf dieser Hautpartie vorhandenen Haare, derart, dass die Haare beim Abziehen der erkalteten Enthaarungszusammensetzung 200a von der Haut 300 in der Enthaarungszusammensetzung 200a haften bleiben und so mitsamt ihrer Follikel ausgerissen werden. Das Abziehen der erkalteten Enthaarungszusammensetzung 200a von der Haut 300 erfolgt manuell durch Greifen eines Endes des Streifens Enthaarungszusammensetzung 200a und Abziehen, üblicherweise entgegen der Wuchsrichtung der Haare.

### Bezugszeichenliste

- 100: Applikator
- 110: Gehäuse
- 1111: erstes Gehäuseende
- 1112: zweites Gehäuseende
- 112: Applikationsbereich
- 112a: Außenseitenbereich des Applikationsbereichs
- 112o: Öffnung im Applikationsbereich
- 113: Abnehmbarer Deckel
- 114: Kontaktfläche
- 120: Heizeinheit
- 130: Aufbewahrungseinheit
- 130a: Austrittsöffnung der Aufbewahrungseinheit
- 131: Schieber
- 131a: Außengestänge des Schiebers
- 131g: Geschlossenstellung des Schiebers
- 131i: Innengestänge des Schiebers
- 131o: Offenstellung des Schiebers
- 131q: Querverbindungselement des Schiebers
- 131v: Verschlusselement des Schiebers
- 132: Spiralfeder
- 139: Wandung der Aufbewahrungseinheit
- 140: Unterkonstruktion
- 141: Betätigungsvorrichtung
- 190: Basisstation
- 191: Aufhängevorrichtung
- 192: Kontaktstift
- 193: Tropfschale
- 200: schmelzfähiger Feststoff
- 200a: Enthaarungszusammensetzung
- 300: Oberfläche, Haut
- 400: System
- 500: Verfahren
- 510: Aufschmelzen des schmelzfähigen Feststoffs in der Aufbewahrungseinheit
- 520: Auflegen des Applikators auf eine zu epilierende Oberfläche
- 530: Betätigen der Betätigungsvorrichtung zum Bewegen des Schiebers in die Offenstellung
- 540: Auftragen der Enthaarungszusammensetzung auf die Oberfläche
- 550: Betätigen der Betätigungsvorrichtung zum Bewegen des Schiebers in die Geschlossenstellung
- 560: Abkühlenlassen der Enthaarungszusammensetzung auf der Oberfläche
- 570: Abziehen der Enthaarungszusammensetzung von der Oberfläche
- x: Richtung

## Patentansprüche

1. Applikator zum auf Schmelztemperatur Halten eines aufgeschmolzenen schmelzfähigen Feststoffs in Form einer Enthaarungszusammensetzung - bevorzugt auch zum vorherigen Aufschmelzen des schmelzfähigen Feststoffs - sowie zum Auftragen des aufgeschmolzenen schmelzfähigen Feststoffs als Enthaarungszusammensetzung auf eine Oberfläche, umfassend:
- eine Aufnahmekonstruktion, vor allem Unterkonstruktion, zur Aufnahme einer Aufbewahrungseinheit für den schmelzfähigen Feststoff beziehungsweise die Enthaarungszusammensetzung mit einer Betätigungsvorrichtung, wobei die Aufbewahrungseinheit eine Heizeinheit aufweist,
- ein Gehäuse zur Aufnahme der Aufnahmekonstruktion, vor allem Unterkonstruktion, mit einem ersten Ende, wobei das Gehäuse an seinem ersten Ende einen Applikationsbereich aufweist,
**dadurch gekennzeichnet,**
**dass** ein Verschlusselement eines Schließers, vor allem Schiebers, im Inneren der Aufbewahrungseinheit angeordnet ist,
wobei der Schließer, vor allem Schieber, über eine Betätigungsvorrichtung zwischen einer Geschlossenstellung und einer Offenstellung bewegbar ist,
wobei die Enthaarungszusammensetzung bei Offenstellung des Schließers, vor allem Schiebers, aus der Aufbewahrungseinheit in den Applikationsbereich verbringbar ist
und durch den Applikationsbereich auf die Oberfläche applizierbar ist.

2. Applikator (100) gemäß Anspruch 1,
**dadurch gekennzeichnet,**
**dass** der Applikationsbereich (112) einen eine Antihaftbeschichtung aufweisenden Außenseitenbereich (112a) aufweist.

3. Applikator (100) gemäß einem der vorhergehenden Ansprüche,
**dadurch gekennzeichnet,**
**dass** die Heizeinheit (120) eine Heizfolie aufweist.

4. Applikator (100) gemäß einem der vorhergehenden Ansprüche,
**dadurch gekennzeichnet,**
**dass** die Aufbewahrungseinheit (130) eine Wandung (139) aufweist, die zumindest teilweise aus einem Aluminiumwerkstoff gefertigt ist.

5. Applikator (100) gemäß einem der vorhergehenden Ansprüche,
**dadurch gekennzeichnet,**
**dass** das Gehäuse (110) ein dem ersten Gehäuseende (1111) gegenüberliegendes zweites Gehäuseende (1112) aufweist, wobei das zweite Gehäuseende (1112) mit einem abnehmbaren Deckel (113) verschließbar ist.

6. Applikator (100) gemäß einem der vorhergehenden Ansprüche,
**dadurch gekennzeichnet,**
**dass** das Gehäuse (110) einen Durchbruch (110d) aufweist, durch den die Betätigungsvorrichtung (141) bedienbar ist.

7. Applikator (100) gemäß einem der vorhergehenden Ansprüche,
**dadurch gekennzeichnet,**
**dass** der Schieber (31) gegen einen Kraftspeicher (142) öffnenbar ist.

8. Applikator (100) gemäß einem der vorhergehenden Ansprüche,
**dadurch gekennzeichnet,**
**dass** das Gehäuse (110) auf einer Außenseite Kontaktflächen (114) aufweist, wobei durch die Kontaktflächen (114) eine Spannungsversorgung der Heizeinheit (120) herstellbar ist.

9. System (400) zum Epilieren menschlicher Haut,
**dadurch gekennzeichnet,**
**dass** das System einen Applikator (100) gemäß Anspruch 8 sowie eine Basisstation (190) aufweist, wobei die Basisstation (190) eine Aufhängevorrichtung (191) für den Applikator (100) und Kontaktstifte (192) für eine Wirkverbindung zu den Kontaktflächen (114) des Applikators (100) aufweist.

10. Schmelzfähiger Feststoff (200) zur Zubereitung einer Enthaarungszusammensetzung (200a) zur Verwendung mit dem Applikator gemäß einem der Ansprüche 1 bis 8,
**dadurch gekennzeichnet,**
**dass** der schmelzfähige Feststoff (200) aus der Gruppe der Warmwachse stammt.

11. Verfahren (500) zum Epilieren einer Oberfläche (300) mit einer Enthaarungszusammensetzung (200a) mit dem Applikator gemäß einem der Ansprüche 1 bis 8 und dem schmelzfähigen Feststoff (200) zur Zubereitung der Enthaarungszusammensetzung (200a) gemäß Anspruch 10,
**gekennzeichnet durch die Schritte**
- Aufschmelzen (510) des schmelzfähigen Feststoffs (200) in der Aufbewahrungseinheit (130),
- Auflegen des Applikationsbereichs (112) des Applikators (100) auf eine Stelle auf einem zu epilierenden Hautbereich als Oberfläche (300),
- Betätigen (530) der Betätigungsvorrichtung (191) zum Bewegen des Schiebers (131) in die Offenstellung (131o),
- Auftragen (540) der Enthaarungszusammensetzung (200a) auf die Oberfläche (300) **durch** Entlangführen des Applikationsbereichs (112) über den zu epilierende Hautbereich als Oberfläche (300),
- Bei Erreichen des Endes des gewünschten Epilationsbereichs auf der Oberfläche (300) Bewegen des Schiebers in die Geschlossenstellung (131g) **durch** Betätigen (550) der Betätigungsvorrichtung (191),
- Abkühlenlassen (560) der Enthaarungszusammensetzung (200a) auf der Oberfläche (300),
- Abziehen (570) der erkalteten Enthaarungszusammensetzung (200a) von der Oberfläche (300).
